# EUROPÄISCHE PATENTSCHRIFT

(11) **EP 3 293 340 B1**
(45) Veröffentlichungstag und Bekanntmachung des Hinweises auf die Patenterteilung: **02.01.2019**
(21) Anmeldenummer: 17189794.5
(22) Anmeldetag: 07.09.2017
(51) Int. Cl.: E06B 3/96

(54) **VERFAHREN ZUM HERSTELLEN EINER BLENDRAHMENECKVERBINDUNG SOWIE VERBINDERSATZ ZUR DURCHFÜHRUNG DES VERFAHRENS**
METHOD FOR PRODUCING A BLIND FRAME CORNER CONNECTION AND CONNECTION KIT FOR EXECUTING THE METHOD
PROCÉDÉ DE FABRICATION D'UN JOINT D'ANGLE DE DORMANT AINSI QUE KIT DE CONNECTEUR PERMETTANT LA MISE EN UVRE DU PROCÉDÉ

(30) Priorität: 09.09.2016 DE 102016116954
(43) Veröffentlichungstag der Anmeldung: 14.03.2018
(73) Patentinhaber: Veka AG, 48324 Sendenhorst (DE)
(72) Erfinder: VOGEL, Robert, 48324 Sendenhorst (DE); GRUNDMANN, Martin, 48324 Sendenhorst (DE); SIEKMANN, Oliver, 48324 Sendenhorst (DE)
(74) Vertreter: Tarvenkorn, Oliver

(56) Entgegenhaltungen:
- EP-A2- 2 418 347

## Beschreibung

Die Erfindung betrifft ein Verfahren zum Herstellen einer Blendrahmeneckverbindung mit den Merkmalen des Oberbegriffs des Anspruchs 1 sowie einen Verbindersatz zur Durchführung des Verfahrens.

Ein solches Verfahren bezieht sich auf den Sonderfall im Fensterbau mit einem sogenannten "holländischen Fenster", teilweise auch als "Fenster im Holzlook" bezeichnet. Hierbei werden die Blendrahmenabschnitt für den Blendrahmen mit größerer Ansichtsbreite ausgeführt und besitzen meist auch einen sogenannten Überschlag, also einen Überstand am Blendrahmenprofil auf der von der Gebäudeaußenseite her sichtbaren Außenansichtsfläche, die teilweise sogar mit der Wandfläche überlappt. Charakteristisch für diese Art von Fenster ist auch, dass in der Außenansicht die Blendrahmenabschnitte so angeordnet sein sollen, dass die Stöße zwischen den vertikalen und horizontalen Blendrahmenabschnitten waagerecht und senkrecht verlaufen, aber nicht diagonal. Gehrungsschnitte sollen in der Außenansicht nicht sichtbar sein, um den traditionellen Fensterbau mit Holzprofilen nachzuahmen.

Was mit einem Vollprofil einfach durchführbar ist, ist mit den im modernen Fensterbau meist verwendeten Kunststoffhohlprofilen jedoch schwierig nachzubilden.

Beispiele solcher Blendrahmen Verbindung ist im EP 2 418 347 A2 gezeigt. In der EP 2 236 723 B1 ist ein Verfahren zum Verbinden von Kunststoff-Hohlkammerprofilen im Eckbereich beschrieben, mit dem genau dieser Typ von Blendrahmen hergestellt werden soll. Jedoch ist dafür eine komplizierte, dreidimensionale Vorbereitung der jeweiligen Enden der Blendrahmenabschnitt notwendig, die nur mit einer mehrachsigen Fräsmaschine hergestellt werden kann. Eine solche Werkzeugmaschine ist jedoch teuer und steht kleineren Fensterbaubetrieben oftmals nicht zur Verfügung. Wenn nur eine einfache Fräse oder nur eine Säge zur Verfügung steht, können nur ebene Schnitte durchgeführt werden und keine dreidimensionalen Konturen erzeugt werden; die Schnitt- bzw. Fräsebenen sind dabei stets senkrecht zur Profillängsachse. Die Aufgabe der vorliegenden Erfindung besteht somit darin, ein Verfahren der eingangs genannten Art so zu verbessern, dass eine Eckverbindung in einem Blendrahmen für den oben beschriebenen Fenstertyp in einfacher Weise hergestellt werden kann, also insbesondere mit einer einfachen Fräse oder Säge. Diese Aufgabe wird gemäß der vorliegenden Erfindung durch ein Verfahren mit den Merkmalen des Anspruchs 1 gelöst. Zu dessen Durchführung wird ein Verbindersatz nach Anspruch 9 bereitgestellt.

Zur Lösung schlägt die Erfindung vor, eine Eckverbindung auszubilden, bei der lediglich eine einfache Pfostenfräsung am seitlichen, vertikalen Blendrahmenabschnitt vorgesehen ist, und die so vorbereiteten Profilstücke über speziell ausgebildete mechanische Verbindungselemente miteinander zu verschrauben. Eine Verschweißung der Profilstücke ist damit nicht erforderlich. Zur Abdichtung des Eckbereichs kann eine Fuge aus dauerelastischem Dichtstoff vorgesehen werden.

Anders als im oben genannten Stand der Technik beschrieben, wird also darauf verzichtet, hinter der Sichtfläche einen Gehrungsschnitt der aneinanderstoßenden Profile zu bilden, um die aus Kunststoff gebildeten Hohlprofile miteinander dicht verschweißen zu können. Vielmehr ist nach der Erfindung lediglich vorgesehen, an den Enden der vertikalen Blendrahmenabschnitt eine sogenannte Pfostenfräsung durchzuführen, wie sie auch bei normalen mehrteiligen Fenstern mit wenigstens einem Pfosten durchgeführt wird. In dem von der Gebäudeaußenseite her gesehen rückwärtigen Bereich ist das Blendrahmenabschnittprofil unverändert und kann einfach auf den Falzbereich des horizontalen Blendrahmenabschnitts aufgestellt werden. Lediglich in dem nach vorne außen weisenden Teil des Querschnitts mit der schräg geneigten Sichtfläche ist der vertikale Blendrahmenabschnitt eingeklinkt, um der Kontur des horizontalen Blendrahmenabschnitts zu folgen und in der Außenansicht einen horizontalen Stoß mit dem unteren Blendrahmenabschnitt zu bilden.

Unter einer Pfostenfräsung versteht ein Fachmann eine Fräsbearbeitung eines Fensterprofils, die notwendig ist, um einen Pfosten im Blendrahmen anordnen zu können und dabei den Blendrahmen optisch nicht zu unterbrechen. Dazu wird an den Enden des als Pfosten vorgesehenen Profilabschnitts jeweils ein Teil der außenseitigen Profilaufkantung, an welcher später die Fensterscheibe anliegt, entfernt. Der Stirnseite des Pfostenprofils steht dann auf dem tiefer liegenden Falzbereich des Blendrahmens auf, während die Aufkantung am Blendrahmen ohne Unterbrechung durchlaufen kann. Diese an sich für einen Mittelpfosten bekannte Bearbeitung, für die dem Fensterbaubetrieb spezielle Werkzeuge zur Verfügung stehen, wird nach der Erfindung für die Bearbeitung der seitlichen Blendrahmen benutzt.

Als Konturfräsung werden alle Bearbeitungsschritte durch Fräsen bezeichnet, bei denen zu einer als Positiv dienenden Profilform an einem der miteinander zu verbindenden Bauteile ein passendes Negativ am anderen Bauteil, also eine Ausnehmung, passgenau hergestellt wird.

Zur Durchführung des Verfahrens wird ein speziell angepasster Verbindersatz bereitgestellt. Das erste Verbindungselement des Verbindersatzes zur Ausbildung der Blendrahmeneckverbindung ist ein Winkelverbinderelement, das insbesondere als Aluminium-Druckgussteil ausgebildet ist. Dieses entspricht einem an sich bekannten Pfostenverbinder für Fenster, welcher für die Anwendung bei der vorliegenden Erfindung hälftig getrennt ist. Er besitzt neben dem eigentlichen Winkel auch Anschlagteile zur Abstützung an vorspringenden Kanten des einen und/oder des anderen Profilstücks, um die Verwindungssteifigkeit zu erhöhen, und zwar vor allem die Verwindungssteifigkeit des noch nicht fest in der Leibung eingebauten Blendrahmens.

Wenigstens ein in eine Dichtungsnut oder Glasleistennut eingreifender Haken kann zur exakten Positionierung am Winkelverbinderelement vorgesehen sein.

An der Außenseite des Eckbereichs des Blendrahmens ist ein weiteres Verbindungselement vorgesehen, das als Außenverbinderelement bezeichnet wird. Dies besitzt mindestens eine flache Lasche, die an ihrer vorderen Kante leicht abgeschrägt ist. Die Lasche kann in dem hinterschnittenen Blendrahmenabschnitt zwischen zwei Bodenstegen des Profils eingeschoben werden und wird dann noch zusätzlich in der Profilwand verschraubt.

Bei den Fenstern holländischer Bauweise ist zudem meist ein Überstand des außenliegenden Teils der Sichtfläche des Blendrahmens gegeben, ein sogenannter Überschlag. Im Eckbereich eines Blendrahmens mit Überschlag kann ein Zusatzelement an das Außenverbinderelement angesetzt werden, durch welches der Eckbereich des Überschlags ergänzt wird und auch die bei den Blendrahmenprofilabschnitten vorhandene Profilnut zum Einzug eines Dichtungsstrangs im Bereich der Eckverbindung ergänzt wird.

Falls der Blendrahmen keinen Überschlag enthält, kann das Zusatzelement einfach von dem Außenverbinderelement abgenommen werden.

Das Verfahren nach der Erfindung wird nachfolgend mit Bezug auf die in den Zeichnungen dargestellten Einzelteile und Montageschritte näher erläutert. Die Figuren zeigen im Einzelnen:
- Fig. 1a: einen horizontalen Blendrahmenabschnitt von der Stirnseite;
- Fig. 1b: einen horizontalen Blendrahmenabschnitt in Draufsicht;
- Fig. 2a: einen vertikalen Blendrahmenabschnitt von der Stirnseite;
- Fig. 2b: einen vertikalen Blendrahmenabschnitt in Draufsicht;
- Fig. 3a, 3b: jeweils ein Winkelverbinderelement, jeweils in perspektivischer Ansicht;
- Fig. 4: einen vormontierten vertikalen Blendrahmenabschnitt, in perspektivischer Ansicht;
- Fig. 5: eine Eckverbindung vor dem Zusammenfügen; in perspektivischer Ansicht;
- Fig. 6: eine fertig montierte Blendrahmeneckverbindung von der Gebäudeaußenseite her, in perspektivischer Ansicht;
- Fig. 7: zeigt die Blendrahmeneckverbindung in Draufsicht mit Blick auf eine Innenseite der Blendrahmeneckverbindung;
- Fig. 8: eine fertig montierte Eckverbindung von der Gebäudeinnenseite her; in perspektivischer Ansicht;
- Fig. 9: die fertig montierte Eckverbindung gemäß Fig. 8, ohne Außenverbinderelement; und
- Figur 10: zwei Blendrahmenabschnitte mit einem andersartigen Stoß der Innensichtflächen, in perspektivischer Ansicht.

Fig. 1a zeigt einen Blick auf die Stirnseite eines horizontalen Blendrahmenabschnitts 10, der als Kunststoffhohlprofil ausgebildet ist, insbesondere aus Hart-PVC. Der Blendrahmenabschnitt 10besitzt eine breite Außenansichtsfläche 11, die aufgrund eines Überschlags 12 auch deutlich breiter ausfällt als eine gegenüberliegende Innenansichtsfläche 16. Charakteristisch für das "Holland-Fenster" oder "Holzlook-Fenster" ist eine deutlich geneigte Sichtfläche 13, die in einem Winkel α von etwa 25° zur Horizontalen bzw. von 115° in Bezug auf die Außenansichtsfläche 11 ausgerichtet ist, um den Ablauf von Wasser zu verbessern. Dahinterliegend befindet sich eine Falzfläche 14, die von einer Anschlagkante 15.1 begrenzt wird. Die Anschlagkante 15.1 bildet auch eine Begrenzung einer Glasleistennut 15.

In Fig. 1b ist das Ende des horizontalen Blendrahmenabschnitts 10 in einer Ansicht von oben gezeigt. Durch eine Konturräsung 51 ist nahezu der gesamte Endbereich des Querschnittes des Blendrahmenabschnitts 10 in einer bestimmten Frästiefe entfernt worden, mit Ausnahme eines Überstands 11.1 an der Außenansichtsfläche 11 und eines Überstands 16.1 an der Innenansichtsfläche 16. Der Überstand 16.1 steht nur etwas über die sonstige Begrenzungskante des Profils hervor. Der Überstand 16.1 entspricht hier der Dicke eines Außenverbinderelements 40 (siehe Fig. 5), das an die Stirnfläche angelegt wird. Der Überstand 11.1 auf der Außenseite hingegen ist wesentlich breiter.

Falls der Überschlag entfällt, so ist die Breite des Überstands 11.1 wie gegenüberliegend an der Innenseite mit dem Überstand 16.1 gewählt.

In Fig. 2a ist ein vertikaler Blendrahmenabschnitt 20 mit Blick auf die Stirnseite gezeigt. An der Unterseite ist das Hohlprofil ähnlich ausgebildet wie bei dem horizontalen Blendrahmenabschnitt 10, damit der fertige Blendrahmen am Außenumfang eine einheitliche Kontur besitzt. Insbesondere sind die Überschläge 12, 22 gleichartig ausgebildet, wie auch die Nuten und Vorsprünge 29.1, 29.2, 29.3 an der Unterseite. Die Vorsprünge 29.1, 29.2, 29.3. besitzen jeweils wenigstens einen Hinterschnitt, sodass sich zwei rechteckige Flächenbereiche 28.1, 28.2 ergeben, die bei der späteren Montage dafür genutzt werden, Laschen 28.1, 28.2 eines Außenverbinderelements aufzunehmen.

Fig. 2b zeigt einen der vertikalen Blendrahmenabschnitte 20 von oben mit zwei durch die Pfostenfräsung entfernten Bereichen 52, 53. Der kleine Bereich 53 zur Innenseite hin ist lediglich so groß, dass dort die Anschlagkante 15 und die andere Begrenzungskante der Glasleistennut 15 am horizontalen Blendrahmenabschnitt 10 hineinpassen, wenn der vertikale Blendrahmenabschnitt 20 auf den horizontalen Blendrahmenabschnitt 10 aufgesetzt ist.

Wesentlich für die Erfindung ist der ausgeschnittene Bereich 52, der entweder durch einen Fräserkopf mit geeigneter Geometrie, also z.B. einem Fräserkopf mit einem geeigneten Kegelwinkel, oder auch mit einer Säge ausgenommen wird. Die damit erhaltene Begrenzungskante 27.1 schließt mit der Außenansichtsfläche 21 einen Winkel α' ein, der dem Gegenwinkel des Winkels α gemäß Fig. 1a entspricht.

Nachdem die Blendrahmenabschnitte 10, 20 in der in den Fig. 1a bis Fig. 2b dargestellten Weise vorbereitet worden sind, werden sie zur Ausbildung einer Blendrahmeneckverbindung über zwei spezielle Verbindungselemente eines Verbindersatzes miteinander verbunden.

Das erste Verbindungselement des Verbindersatzes ist ein in den Fig. 3a und 3b dargestelltes Winkelverbinderelement 30, das in der Seitenansicht einen T-förmigen Querschnitt besitzt. Es besitzt eine Bodenlasche 31 mit mehreren Ausnehmungen zur Aufnahme von Schrauben. Die Bodenlasche 31 ist dafür bestimmt, auf den Falzbereich 14 des Blendrahmenabschnitts 10 aufgesetzt und damit verschraubt zu werden. Um eine exakte Positionierung zu erreichen, ist seitlich ein Haken 34 vorgesehen, der in eine Glasleistennut 15 (s. Fig. 1a) des horizontalen Blendrahmenabschnitts 10 eingreifen kannn. Weiterhin dient die Anschlagkante 35 zur Anlage an die Anschlagkante 15.1 am Blendrahmenabschnitt 10. Senkrecht zur Basislasche 31 ist eine vertikale Lasche 32 angeformt, die neben Ausnehmungen zur Durchführung von Befestigungsschrauben ebenfalls, wie insbesondere in Fig. 3b sichtbar, einen hakenförmigen Vorsprung 33 besitzt, um in eine Kehle 24.1 (siehe Fig. 2a) am vertikalen Blendrahmenabschnitt 20 eingreifen zu können.

In Fig. 4 ist das Winkelverbinderelement 30 bereits mit dem vertikalen Blendrahmenabschnitt 20 verbunden worden. Dabei liegt eine äußere Kante der vertikalen Lasche 32 an der Anschlagkante 25.1 des Blendrahmenabschnitts 20 an. Durch die zuvor durchgeführte Pfostenfräsung sind eine schräge, in die Tiefe verlaufende Kante 27.1 als Abschluss der inneren Sichtfläche 23 und eine in der Frontalansicht sichtbare, horizontale Kante 27.2 als Abschluss der Außensichtfläche 26 entstanden. Die Kanten 27.1, 27.2 sind dazu vorgesehen, auf die Sichtfläche 13 (siehe Figur 1) aufgesetzt zu werden.

Fig. 5 zeigt, wie der gemäß Fig. 4 vorbereitete vertikale Blendrahmenabschnitt 20 auf den ebenfalls vorbereiteten horizontalen Blendrahmenabschnitt 10 aufgesetzt wird, um eine Blendrahmeneckverbindung 100 zu bilden. Am horizontalen Blendrahmenabschnitt 10 ist bereits das Außenverbinderelement 40 als zweites wesentliches Element des Verbindersatzes angeschraubt. Es liegt an der Stirnseite des Blendrahmenabschnitts 10 an. Der Überstand 16.1 überdeckt die Seitenkante des Außenverbinderelements 40. Das Außenverbinderelement 40 besitzt zwei Laschen 41, 42, die in die Bereiche 28.1, 28.2 hinter den Vorsprüngen 29.1, 29.2, 29.3 eingeschoben werden können und dann mit dem vertikalen Blendrahmenabschnitt 20 verschraubt werden. Hierdurch erhält die Eckverbindung 100 einen wesentlichen Teil ihrer Stabilität.

Da im dargestellten Ausführungsbeispiel beide Blendrahmenabschnitte 10, 20 jeweils mit einem Überschlag 12, 22 versehen sind, ist an das Außenverbinderelement 40 ein Zusatzelement 44 angesetzt. Dieses ist mit dem restlichen Teil des Außenverbinderelements 40 über eine Schraube 43 lösbar verbunden. Das Zusatzelement 44 liegt verdeckt hinter dem Überstand 11.1 der Außenansichtsfläche 11, sodass von außen nicht erkennbar ist, dass es sich dabei um ein separat angesetztes Teil handelt. Das Zusatzelement 44 ist mit einer um die Ecke herumlaufenden Dichtungsnut versehen und ergänzt die entsprechenden Dichtungsnuten in den jeweiligen Überschlägen 12, 22 der beiden Blendrahmenabschnitte 10, 20.

Fig. 6 zeigt den vertikalen Blendrahmenabschnitt 20 mit dem Winkelverbinderelement 30 nach dem Aufsetzen auf den horizontalen Blendrahmenabschnitt 10. Die Kante 27.1 (siehe Fig. 2b) des vertikalen Blendrahmenabschnitts 20 liegt auf der schrägen Sichtfläche 13 des horizontalen, unteren Blendrahmenabschnitts 10 auf. Die Kante 27.2 verläuft parallel zur Kante zwischen den Flächen 11, 13 am horizontalen Blendrahmenabschnitt 10 und bildet die einzige in einer Außenansicht auf die Blendrahmeneckverbindung 100 sichtbare Fuge zwischen den beiden Blendrahmenabschnitten 10, 20.

Fig. 7 zeigt die Blendrahmeneckverbindung in Draufsicht mit Blick auf eine Innenseite des vertikalen Blendrahmenabschnitts. Vom Eckverbinderelement 30 greift ein hakenförmiger Vorsprung 33 in die Kehle 24.1 des vertikalen Blendrahmenabschnitts 20 ein. Das Eckverbinderelement 30 liegt mit seiner linken äußeren Kante an einer Kante 25.1 an. Ein weiterer Haken 34 geht von der Basisplatte 31 des Eckverbinderelements 30 aus und greift in die Glasleistennut 15 des horizontalen Blendrahmenabschnitts 10 ein. Die Verschraubung der Basisplatte 31 geht durch die obenliegende Profilwandung des Blendrahmenabschnitts 10 hindurch bis in ein metallisches Verstärkungsprofil 61, das in eine Hohlkammer des Kunststoffhohlprofils 10 eingeschoben ist. Durch die Verschraubung mit dem Verstärkungsprofil 61 wird eine sehr belastbare Verbindung hergestellt und die Ecke wesentlich ausgesteift.

In Fig. 8 ist die fertig montierte Eckverbindung der beiden Blendrahmenabschnitt 10, 20 in einer perspektivischen Ansicht auf den Außenumfang dargestellt. Wie auch an der hier nicht sichtbaren Außenansichtsfläche ist gemäß der hier dargestellten ersten Ausführungsform der Erfindung auch zwischen den Innenansichtsflächen 16, 26 ein horizontal verlaufender Stoß ausgebildet.

Wie in Fig. 8 außerdem erkennbar, ist auch in den vertikalen Blendrahmenabschnitt 20 ein in besonderer Weise geformtes, metallisches Verstärkungsprofil 62 eingesetzt. Sowohl die Verschraubungen des vertikalen Schenkels des Eckverbinderelements 30 an der Innenseite wie auch die Verschraubungen der beiden Profilzungen des Außenverbinderelements 40 greifen in das metallische Verstärkungsprofil 62 ein. Das Außenverbinderelement 40 besitzt zudem mehrere Dichtstoffeinspritzöffnungen 46.1, 46.2, 46.3.

In Figur 9 sind nur die Blendrahmenabschnitte 10, 20 gezeigt. Die Lage des Außenverbinderelements 30 ist durch die strichpunktierte Linie nur angedeutet. Wie Fig. 9 mittels des punktierten Bereichs 45 zeigt, kann durch die Einspritzöffnung 46.1 Dichtstoff dort eingebracht werden, der die Fugen zwischen dem Überschlag 11.1 und dem hier nicht sichtbaren Zusatzelement 44 verschließt sowie die endseitigen Bereiche der Hohlkammern in den Blendrahmenabschnitten 10, 20. Durch die anderen Einspritzöffnungen 46.2, 46.3 werden die Zwischenräume zwischen den Profilzungen 41, 42 des hier nur mit einer strichpunktierten Linie angedeuteten Außenverbinderelements und dem vertikalen Blendrahmenabschnitt 20 abgedichtet, so dass insbesondere an den Stoßkanten 27.1, 27.3 an der Unterseite des vertikalen Blendrahmenabschnitts 20 eine Abdichtung gegenüber dem horizontalen Blendrahmenabschnitt 10 hergestellt wird.

Figur 10 zeigt zwei Blendrahmenabschnitte 10', 20', die nahezu identisch zu den in den vorstehenden Fig. 1-9 dargestellten und beschriebenen Blendrahmenabschnitten 10, 20 sind, die ebenso wie diese vorbereitetet werden und die ebenfalls mit Hilfe eines Eckverbinderelements und eines Außenverbinderelements miteinander verbunden werden.

Die einzige Änderung besteht im Bereich der inneren Sichtflächen 16', 26'. Dort ist bei der zweiten Ausführungsform am horizontalen Blendrahmenabschnitt 10' ein dreieckiger Bereich 16.1' der Sichtfläche 16' entfernt worden, wobei die dahinterliegenden Profilbereiche erhalten geblieben sind.

Am vertikalen Blendrahmenabschnitts 20' erstreckt sich die Sichtfläche in einem dreieckigen Bereich 26.1' bis unterhalb einer durch die Pfostenfräsung entstandenen Stoßkante 27.3'. Damit ist es möglich, an den inneren Sichtflächen 16', 26' eine Gehrungsfuge zu erhalten, wie sie bei den meisten Innenansichten von Kunststofffenstern üblich ist.

Im Bereich der Außenansicht hingegen ist die horizontale Kantenführung analog zur Darstellung in Fig. 6 gegeben. Beim Abdichten mit Dichtstoff ist auch der Bereich hinter den dreieckigen Teilflächen 16.1', 26.1' an den Innensichtflächen 16', 26' zu berücksichtigen.

## Patentansprüche

1. Verfahren zum Herstellen einer Blendrahmeneckverbindung (100), mit zwei Blendrahmen-Hohlprofilen mit unterschiedlich zur Außensichtfläche (11, 21) geneigten Sichtflächen (13, 23) und mit einer horizontalen Stoßfuge zwischen den Außensichtflächen (11, 21),
mit wenigstens folgenden Verfahrensschritten:
a) Bereitstellen eines ersten Kunststoffhohlprofils mit einem ersten Neigungswinkel α der Sichtfläche (13) gegenüber der Außensichtfläche (11) für einen unteren horizontalen Blendrahmenabschnitt (10);
b) Bereitstellen eines zweiten Kunststoffhohlprofils mit einem zweiten Neigungswinkel der Sichtfläche (23) gegenüber der Außensichtfläche (21) für die vertikalen Blendrahmenabschnitt (20);
**gekennzeichnet durch**:
c) Herstellen je einer Ausnehmung (52) am Ende der vertikalen Blendrahmenabschnitte (20), wobei ein Winkel α' zwischen einer Schnittkante (27) und einer Außensichtfläche (21) jeweils dem Gegenwinkel des ersten Neigungswinkels α entspricht;
d) Herstellen je einer Ausnehmung (51) an den Enden der horizontalen Blendrahmenabschnitte (10), wobei zumindest die äußere Außensichtfläche (11) jeweils in einem Überstand (11.1) erhalten bleibt und der sich dahinter anschließende Teil des Profilkörpers entfernt wird;
e) Anbringen eines Außenverbinderelements (40) an der Stirnseite des horizontalen Blendrahmenabschnitts (10), wobei das Außenverbinderelement (40) wenigstens eine über den Querschnitt des horizontalen Blendrahmenabschnitts (10) aufragende Profilzunge (41, 42) aufweist;
f) Aufsetzen des vertikalen Blendrahmenabschnitts (20) auf den horizontalen Blendrahmenabschnitt (10), wobei die Profilzunge (41, 42) des Außenverbinderelements (40) zwischen Raststegen an den äußeren Umfangsflächen der vertikalen Blendrahmenabschnitt (20) eingeschoben wird und
g) Verbinden der Blendrahmenabschnitte (10, 20) über je ein Winkelverbinderelement (30), das auf die inneren Falzflächen (14, 24) aufgesetzt wird und mit diesen verschraubt wird;
wobei die Verfahrensschritte a) bis f) auch in einer anderen Reihenfolge durchführbar sind.

2. Verfahren nach Anspruch 1, **dadurch gekennzeichnet, dass** das Winkelverbinderelement (30) mit wenigstens einer Seitenkante an einer Anschlagkante (15.1, 25.1) an wenigstens einem der Blendrahmenabschnitte (10, 20) angelegt wird.

3. Verfahren nach Anspruch 1 oder 2, **dadurch gekennzeichnet, dass** durch Ablängen eines der beiden Kunststoffhohlprofile ein oberer horizontaler Blendrahmenabschnitt gebildet wird und die Schritte c) bis g) für den oberen Blendrahmenabschnitt wiederholt werden.

4. Verfahren nach einem der Ansprüche 1 bis 3, **dadurch gekennzeichnet, dass** Dichtstoff durch Dichtstoffeinspritzöffnungen (46.1, 46.2, 46.3) im Außenverbinderelement (40) in die Endbereiche der offenliegenden Hohlprofilenden der Blendrahmenabschnitte (10, 20) und/oder in die Kontaktebene zwischen den Blendrahmenabschnitten (10, 20) eingespritzt wird.

5. Verfahren nach einem der Ansprüche 1 bis 4, **dadurch gekennzeichnet, dass** zur Herstellung der Blendrahmenabschnitte (10, 20) Kunststoffhohlprofile verwendet werden, die je einen Überschlag (12, 22) aufweisen und dass das Außenverbinderelement (40) mit einem Zusatzelement (44) versehen wird, welches die Überschläge (12, 22) der bearbeiteten Blendrahmenabschnitte (10, 20) ergänzt..

6. Verfahren nach Anspruch 5, **dadurch gekennzeichnet, dass** Dichtstoff durch wenigstens eine Dichtstoffeinspritzöffnung an der rückwärtigen Seite des Zusatzelements (44) in die Hohlkammern im Bereich der Überschläge (12, 22) eingespritzt wird.

7. Verfahren nach einem der Ansprüche 1 bis 6, **dadurch gekennzeichnet, dass** die Innensichtfläche (26) am vertikalen Blendrahmenabschnitt (20) auf der Höhe der Pfostenfräsung (52) endet und sich unter Ausbildung einer horizontalen Fuge an die Innensichtfläche (16) des horizontalen Blendrahmenabschnitts (10) anschließt.

8. Verfahren nach einem der Ansprüche 1 bis 7, **dadurch gekennzeichnet,**
- **dass** die Innensichtfläche (26') am vertikalen Blendrahmenabschnitt (20') in einem dreieckigen Flächenbereich (26.1') über die Pfostenfräsung hinaus nach unten erstreckt;
- **dass** die Innensichtfläche (16') des horizontalen Blendrahmenabschnitts (10') in einem dreieckigen Bereich (16.1') entfernt ist und
- **dass** zwischen den schrägen Kanten der Innensichtflächen (16', 26') eine Gehrungsfuge ausgebildet wird.

9. Verbindersatz zur Durchführung des Verfahrens nach einem der vorhergehenden Ansprüche, wenigstens umfassend:
- ein im Querschnitt T-förmiges Winkelverbinderelement (30) mit einer Bodenlasche (31) und einer senkrecht darauf angeordneten Befestigungslasche (32) sowie mit wenigstens einer Anlagekante (35) und/oder einem Haken (33, 34) zur Positionierung des Winkelverbinderelement (30) an Nuten und/oder Profilkanten (25.1) in den Blendrahmenabschnitten (10, 20);
- ein Außenverbinderelement (40) mit einer Befestigungsplatte zur Befestigung an einem stirnseitigen Ende eines horizontalen Blendrahmenabschnitts (10) sowie mit wenigstens einer über die Befestigungsplatte aufragenden Stecklasche (41, 42) zum Einschieben in einen Befestigungsabschnitt 28.1, 28.2) des vertikalen Blendrahmenabschnitts (20).

10. Verbindersatz nach Anspruch 9, **dadurch gekennzeichnet, dass** ein Zusatzelement (44) zur Abdeckung eines Überschlags (12, 22) lösbar mit der Befestigungsplatte verbunden ist.

11. Verbindersatz nach Anspruch 9 oder 10, **dadurch gekennzeichnet, dass** das Außenverbinderelement (40) und/oder das Zusatzelement (44) jeweils wenigstens eine Dichtstoffeinspritzöffnung (46.1, 46.2, 46.3) besitzen.

## Claims

1. Method for producing a blind frame corner connection (100), comprising two blind frame hollow profiles with visible surfaces (13, 23) inclined differently in relation to the exterior visible surface (11, 21) and with a horizontal butt joint between the exterior visible surfaces (11, 21),
comprising at least the following method steps:
a) providing a first plastic hollow profile with a first angle of inclination α of the visible surface (13) with respect to the exterior visible surface (11) for a lower horizontal blind frame portion (10);
b) providing a second plastic hollow profile with a second angle of inclination α of the visible surface (23) with respect to the exterior visible surface (21) for the vertical blind frame portion (20) ;
**characterized by**:
c) producing a clearance (52) in each case at the end of the vertical blind frame portions (20), an angle α' between a cut edge (27) and an exterior visible surface (21) corresponding in each case to the opposite angle of the first angle of inclination α;
d) producing a clearance (51) in each case at the end of the horizontal blind frame portions (10), at least the outer exterior visible surface (11) in each case being retained in an overhang (11.1) and the part of the profile body adjoining behind it being removed;
e) attaching an outer connector element (40) on the end face of the horizontal blind frame portion (10), the outer connector element (40) having at least one profile tongue (41, 42) rising up beyond the cross section of the horizontal blind frame portion (10);
f) placing the vertical blind frame portion (20) onto the horizontal blind frame portion (10), the profile tongue (41, 42) of the outer connector element (40) being pushed in between locking ridges on the outer circumferential surfaces of the vertical blind frame portion (20) and
g) connecting the blind frame portions (10, 20) by means of in each case an angle connector element (30), which is placed onto the inner rebate faces (14, 24) and is screwed to them;
it also being possible for method steps a) to f) to be carried out in a different sequence.

2. Method according to Claim 1, **characterized in that** the angle connector element (30) is placed with at least one side edge against a stop edge (15.1, 25.1) on at least one of the blind frame portions (10, 20).

3. Method according to Claim 1 or 2, **characterized in that** an upper horizontal blind frame portion is formed by cutting one of the two plastic hollow profiles to length and steps c) to g) are repeated for the upper blind frame portion.

4. Method according to one of Claims 1 to 3, **characterized in that** sealant is injected through sealant injection openings (46.1, 46.2, 46.3) in the outer connector element (40) into the end regions of the exposed hollow profile ends of the blind frame portions (10, 20) and/or into the contact plane between the blind frame portions (10, 20).

5. Method according to one of Claims 1 to 4, **characterized in that** plastic hollow profiles that have in each case an overhang (12, 22) are used for producing the blind frame portions (10, 20) and **in that** the outer connector element (40) is provided with an additional element (44), which supplements the overhangs (12, 22) of the machined blind frame portions (10, 20).

6. Method according to Claim 5, **characterized in that** sealant is injected through at least one sealant injection opening on the rear side of the additional element (44) into the hollow chambers in the region of the overhangs (12, 22).

7. Method according to one of Claims 1 to 6, **characterized in that** the interior visible surface (26) on the vertical blind frame portion (20) ends level with the mullion milling (52) and adjoins the interior visible surface (16) of the horizontal blind frame portion (10) to form a horizontal joint.

8. Method according to one of Claims 1 to 7, **characterized**
- **in that** the interior visible surface (26') on the vertical blind frame portion (20') extends downwards beyond the mullion milling in a triangular area (26.1');
- **in that** the interior visible surface (16') of the horizontal blind frame portion (10') is removed in a triangular region (16.1') and
- **in that** a mitre joint is formed between the oblique edges of the interior visible surfaces (16', 26').

9. Connector set for carrying out the method according to one of the preceding claims, at least comprising:
- a cross-sectionally T-shaped angle connector element (30) with a bottom lug (31) and a fastening lug (32) arranged perpendicular thereto and also with at least one abutting edge (35) and/or a hook (33, 34) for positioning the angle connector element (30) at grooves and/or profile edges (25.1) in the blind frame portions (10, 20);
- an outer connector element (40) with a fastening plate for fastening at an end on the end face of a horizontal blind frame portion (10) and also with at least one insert lug (41, 42), rising up above the fastening plate, for pushing into a fastening portion (28.1, 28.2) of the vertical blind frame portion (20).

10. Connector set according to Claim 9, **characterized in that** an additional element (44) for covering an overhang (12, 22) is releasably connected to the fastening plate.

11. Connector set according to Claim 9 or 10, **characterized in that** the outer connector element (40) and/or the additional element (44) have in each case at least one sealant injection opening (46.1, 46.2, 46.3).

## Revendications

1. Procédé de fabrication d'un joint d'angle de dormant (100), comprenant deux profilés creux de dormant comportant des surfaces visibles (13, 23) inclinées différemment par rapport à la surface visible extérieure (11, 21) et comprenant un jeu de joint horizontal entre les surfaces visibles extérieures (11, 21),
le procédé comprenant au moins les étapes suivantes :
a) fourniture d'un premier profilé creux en plastique présentant un premier angle d'inclinaison α de la surface visible (13) par rapport à la surface visible extérieure (11) pour une partie de dormant horizontale inférieure (10) ;
b) fourniture d'un deuxième profilé creux en plastique présentant un deuxième angle d'inclinaison de la surface visible (23) par rapport à la surface visible extérieure (21) pour la partie de dormant verticale (20) ;
**caractérisé par** :
c) la réalisation d'un évidement (52) respectif aux extrémités des parties de dormant verticales (20), un angle α' entre une arête de coupe (27) et une surface visible extérieure (21) correspondant respectivement à l'angle opposé du premier angle d'inclinaison α ;
d) la réalisation d'un évidement (51) respectif aux extrémités des parties de dormant horizontales (10), au moins la surface visible extérieure (11) étant conservée respectivement dans une surlongueur (11.1) et la partie, adjacente derrière celle-ci, du corps profilé étant enlevée ;
e) l'installation d'un élément connecteur extérieur (40) sur le côté frontal de la partie de dormant horizontale (10), l'élément connecteur extérieur (40) comprenant au moins une languette profilée (41, 42) faisant saillie au-delà de la section transversale de la partie de dormant horizontale (10) ;
f) le placement de la partie de dormant verticale (20) sur la partie de dormant horizontale (10), la languette profilée (41, 42) de l'élément connecteur extérieur (40) étant insérée entre des nervures d'encliquetage sur les surfaces périphériques extérieures de la partie de dormant verticale (20) et
g) la connexion des parties de dormant (10, 20) par le biais d'un élément connecteur coudé (30) respectif qui est placé sur les surfaces de feuillure intérieures (14, 24) et vissé sur celles-ci ;
les étapes de procédé a) à f) pouvant être mises en oeuvre également suivant une autre séquence.

2. Procédé selon la revendication 1, **caractérisé en ce que** l'élément connecteur coudé (30) est appliqué, par au moins un bord latéral, contre un bord de butée (15.1, 25.1) sur au moins l'une des parties de dormant (10, 20).

3. Procédé selon la revendication 1 ou 2, **caractérisé en ce qu'**en coupant à longueur l'un des deux profilés creux en plastique, une partie de dormant horizontale supérieure est formée et les étapes c) à g) sont répétées pour la partie de dormant supérieure.

4. Procédé selon l'une quelconque des revendications 1 à 3, **caractérisé en ce qu'**un matériau d'étanchéité est injecté, à travers des ouvertures d'injection de matériau d'étanchéité (46.1, 46.2, 46.3) dans l'élément connecteur extérieur (40), dans les zones d'extrémité des extrémités de profilé creux exposées des parties de dormant (10, 20) et/ou dans le plan de contact entre les parties de dormant (10, 20).

5. Procédé selon l'une quelconque des revendications 1 à 4, **caractérisé en ce que** des profilés creux en plastique sont utilisés pour la fabrication des parties de dormant (10, 20), lesquels comprennent respectivement un recouvrement (12, 22), et **en ce que** l'élément connecteur extérieur (40) est doté d'un élément supplémentaire (44), lequel complète les recouvrements (12, 22) des parties de dormant (10, 20) usinées.

6. Procédé selon la revendication 5, **caractérisé en ce que** le matériau d'étanchéité est injecté, à travers au moins une ouverture d'injection de matériau d'étanchéité au niveau du côté arrière de l'élément supplémentaire (44), dans les chambres creuses dans la région des recouvrements (12, 22).

7. Procédé selon l'une quelconque des revendications 1 à 6, **caractérisé en ce que** la surface visible intérieure (26) sur la partie de dormant verticale (20) se termine à hauteur du fraisage de montant (52) et se raccorde à la surface visible intérieure (16) de la partie de dormant horizontale (10) en formant un joint horizontal.

8. Procédé selon l'une quelconque des revendications 1 à 7, **caractérisé en ce que**
- la surface visible intérieure (26') sur la partie de dormant verticale (20') s'étend vers le bas au-delà du fraisage de montant dans une zone de surface triangulaire (26.1') ;
- la surface visible intérieure (16') de la partie de dormant horizontale (10') est enlevée dans une zone triangulaire (16.1') et
- un joint en onglet est formé entre les bords obliques des surfaces visibles intérieures (16', 26').

9. Kit de connexion permettant de mettre en oeuvre le procédé selon l'une quelconque des revendications précédentes, lequel comporte au moins :
- un élément connecteur coudé (30) en forme de T en section transversale comprenant une patte de base (31) et une patte de fixation (32) disposée perpendiculairement sur celle-ci ainsi qu'au moins un bord d'appui (35) et/ou un crochet (33, 34) servant au positionnement de l'élément connecteur coudé (30) au niveau de rainures et/ou de bords profilés (25.1) dans les parties de dormant (10, 20) ;
- un élément connecteur extérieur (40) comprenant une plaque de fixation pour la fixation à une extrémité frontale d'une partie de dormant horizontale (10) ainsi qu'au moins une patte d'enfichage (41, 42) faisant saillie au-delà de la plaque de fixation et destinée à être insérée dans une partie de fixation (28.1, 28.2) de la partie de dormant verticale (20).

10. Kit de connexion selon la revendication 9, **caractérisé en ce qu'**un élément supplémentaire (44) servant à recouvrir un recouvrement (12, 22) est relié de manière amovible à la plaque de fixation.

11. Kit de connexion selon la revendication 9 ou 10, **caractérisé en ce que** l'élément connecteur extérieur (40) et/ou l'élément supplémentaire (44) comportent respectivement au moins une ouverture d'injection de matériau d'étanchéité (46.1, 46.2, 46.3).
